# EUROPÄISCHE PATENTSCHRIFT

(11) **EP 0 802 511 B1**
(45) Veröffentlichungstag und Bekanntmachung des Hinweises auf die Patenterteilung: **10.04.2002**
(21) Anmeldenummer: 97111001.0
(22) Anmeldetag: 07.12.1994
(51) Int. Cl.: G07F 7/06

(54) **Leerflaschen-Rücknahmegerät**
Empty bottle reverse vending device
Dispositif pour le retournement de bouteilles vides

(30) Priorität: 07.01.1994 DE 4400251
(43) Veröffentlichungstag der Anmeldung: 22.10.1997
(62) Teilanmeldung aus: 95904432.2
(73) Patentinhaber: Hans-Hermann Trautwein SB-Technik GmbH, 73760 Ostfildern (DE)
(72) Erfinder: Stiefel, Richard, 71296 Heimsheim (DE); Trautwein, Hans-Hermann, 73760 Ostfildern (DE)
(74) Vertreter: Wolf, Eckhard, Dr.-Ing.

(56) Entgegenhaltungen:
- EP-A- 0 128 373
- DE-A- 4 127 238
- US-A- 5 111 927

## Beschreibung

Die Erfindung betrifft ein Leerflaschen-Rücknahmegerät mit einem Gehäuse, mit mindestens einer durch eine verschließbare Eingabeöffnung von außen her zugänglichen Eingabekammer für Leerflaschen mit einem an die Eingabekammer anschließenden Leerflaschenmagazin, mit einer motorisch antreibbaren Fördereinrichtung für den Transport einzelner Leerflaschen aus der Eingabekammer in das Leerflaschenmagazin, mit einer im Bereich der Eingabekammer befindlichen Einrichtung zur Flaschenerkennung und mit einer vorzugsweise auf Ausgangssignale der Flaschenerkennungseinrichtung ansprechenden Steuereinrichtung zur Ansteuerung der Fördereinrichtung und gegebenenfalls einer Pfandgeldausgabe, wobei die Eingabekammer eine Stellfläche zur Aufnahme einer aufrecht stehenden Leerflasche und das Leerflaschenmagazin einen auf der Höhe der Stellfläche befindlichen Magazinboden zur Aufnahme von aufrecht stehenden Leerflaschen aufweisen.

Ein derartiges Leerflaschen-Rücknahmegerät ist aus der EP-A2-567 732 bekannt. Dort werden die Leerflaschen in verschiedenen Ebenen über getrennt beschickbare Eingabekammern in stationäre Magazinfächer eingegeben. In jeder Eingabekammer ist eine eigene Flaschenerkennungseinrichtung vorgesehen. Sobald das Magazin voll ist, muß es an Ort und Stelle durch Einzelentnahme der Flaschen entleert werden.

Zur Vermeidung dieses Nachteils ist es bei einem Leerflaschenrücknahmegerät an sich bekannt (DE-C-33 20 266), das Leerflaschenmagazin in einem in eine Magazinkammer des Gehäuses einschiebbaren Fahrgestell anzuordnen. Das Leerflaschenmagazin weist dort einen durch einen Kettenantrieb im Fahrgestell in der Höhe verschiebbaren Magazinboden auf, dessen Höhe durch die oberste, einen Endschalter berührende Flasche im Flaschenmagazin einstellbar ist. Die Flaschen werden liegend in die Eingabekammer eingelegt und durch einen Annahmerotor auf einer sich auf dem Magazinboden bildenden Flaschenpyramide abgelegt. Durch die selbsttätige Einstellung der Bodenhöhe wird vermieden, daß es beim Auftreffen der Flaschen auf der Flaschenpyramide zu einem Glasbruch kommt. Sobald das fahrbare Flaschenmagazin voll ist, wird es gegen ein Leermagazin ausgetauscht. Durch die liegende Flaschenaufnahme besteht jedoch die Gefahr, daß Restflüssigkeit aus den Flaschen auslaufen und zu einer Verschmutzung des Flaschenmagazins führen kann. Hinzu kommt, daß die wahllos im Flaschenmagazin durcheinander liegenden Flaschen bei der Entnahme und dem anschließenden Sortieren einen erheblichen Arbeitsaufwand erfordern.

Ausgehend hiervon liegt der Erfindung die Aufgabe zugrunde, ein Leerflaschen-Rücknahmegerät der eingangs angegebenen Art zu entwickeln, das eine einfache Handhabung beim Beschicken und Entleeren des Leerflaschenmagazins ermöglicht.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Mit den erfindungsgemäßen Maßnahmen wird ein besonders einfacher und rascher Flaschenaustausch dadurch erzielt, daß das Leerflaschenmagazin in einem in eine Magazinkammer des Gehäuses einschiebbaren Fahrgestell angeordnet ist, wobei der Magazinboden des Leerflaschenmagazins bei in die Magazinkammer eingestelltem Fahrgestell mit der Stellfläche der zugehörigen Eingabekammer fluchtet. Letzteres wird gemäß der Erfindung dadurch ermöglicht, daß am Fahrgestell und/oder am Gehäuse mindestens einseitig auf der Seite der Eingabekammern angeordnete Leit- oder Stützrollen vorgesehen sind, über die das Fahrgestell beim Einfahren in die Magazinkammer zumindest mit ihren eingabekammerseitigen Fahrrollen vom Boden in eine definierte Position innerhalb des Gehäuses abhebbar ist.

Eine weitere bevorzugte Ausgestaltung der Erfindung sieht vor, daß das Gehäuse mindestens zwei übereinander angeordnete, mit je einem Sensorschieber und einem Querschieber ausgestattete Eingabekammern und das Fahrgestell eine entsprechende Anzahl übereinander angeordnete Leerflaschenmagazine aufweist.

Zweckmäßig weisen die Magazinböden einen im wesentlichen rechteckigen Begrenzungsrand als Anschlag für die Leerflaschen auf. Zur Signalisierung des Füllzustands kann in dem der Durchtrittsöffnung gegenüberliegenden Begrenzungsrandbereich ein auf eine aufgeschobene Leerflasche ansprechendes, vorzugsweise gehäusefestes Sensorelement angeordnet werden, das beispielsweise als um eine vertikale Achse verschwenkbarer Hebel ausgebildet sein kann, der einen im Strahlengang einer Reflexionslichtschranke angeordneten Reflektor trägt oder einen Mikroschalter betätigt.

Im folgenden wird die Erfindung anhand eines in der Zeichnung in schematischer Weise dargestellten Ausführungsbeispiels näher erläutert. Es zeigen
- Fig. 1: eine Frontansicht eines geschlossenen Leerflaschen-Rücknahmegeräts;
- Fig. 2: eine Vorderansicht des Leerflaschen-Rücknahmegeräts mit abgenommener Fahrgestellblende;
- Fig. 3: eine Draufsicht auf das Leerflaschen-Rücknahmegerät bei abgenommenem Gehäuseoberteil;
- Fig. 4: eine Darstellung entsprechend Fig. 3 für ein abgewandeltes Ausführungsbeispiel eines Leerflaschen-Rücknahmegeräts.

Das in der Zeichnung dargestellte Leerflaschen-Rücknahmegerät besteht im wesentlichen aus einem Gehäuse 10, zwei übereinander im Gehäuse angeordneten, an einer Eingabeöffnung 11 durch je eine Schiebetür 12 verschließbaren Eingabekammern 14 für aufrecht stehende Leerflaschen 16, einem in eine nach vorne offene Magazinkammer 18 des Gehäuses einstellbaren Fahrgestell 20 mit zwei übereinander angeordneten Leerflaschenmagazinen 22, sowie einem Bedienungspult 24 mit Bontaste 26, Bonausgabe 28 und Display 30.

Bei dem Ausführungsbeispiel nach Fig. 3 enthalten die stationären Eingabekammern 14 eine gehäusefeste Stellfläche 32 die nach vorne und hinten durch je eine Einstellschwelle 34 sowie eine rückwärtige Anschlagwand 36 begrenzt ist. Die Stellfläche 32 der Eingabekammern 14 ist über eine Durchtrittsöffnung 38 mit dem benachbarten Leerflaschenmagazin 22 des Fahrgestells 20 verbunden und fluchtet mit deren Magazinboden 40. Die Durchtrittsöffnung 38 ist durch den zugleich als Schiebetür ausgebildeten Ausleger 42 des Sensorschiebers 44 verschließbar. Ein dem ersten Ausleger 42 gegenüberliegender Ausleger 46 des Sensorschiebers trägt in der Nähe seines vorderen Endes mehrere, als optoelektronische Sendeempfänger ausgebildete Sensoren 48, die zusammen mit den Spiegeln 50 am Ausleger 42 Reflexionslichtschranken zur Abtastung der Flaschenkontur bilden. Der Sensorschieber 44 ist mit Hilfe eines Getriebemotors 52, einem Zahnrad 54 und einer Zahnstange 56 zwischen einer vorderen, in durchgezogenen Linien dargestellten Eingabestellung und einer rückwärtigen, in gestrichelten Linien dargestellten Endstellung horizontal in Richtung des Doppelpfeils 58 hin- und herverschiebbar. Die Leerflasche 16 bleibt beim Verschieben des Sensorschiebers 44 auf ihrer Stellfläche 32 in der Eingabekammer 14 stehen. Auf der Verschiebestrecke wandern die Sensoren 48 an der Flasche vorbei und tasten deren Durchmesser auf verschiedener Höhe über der Stellfläche 32 ab. Außerdem treibt der Getriebemotor 52 mit seiner Abtriebswelle 60 einen als Zahnrad 62 aus magnetisierbarem Material und einer Magnetsonde 64 ausgebildeten inkrementellen Wegaufnehmer an, der im Zusammenwirken mit den Sensoren 48 zur Flaschenerkennung beiträgt. In der rückwärtigen Endstellung gibt der Schiebetür-Ausleger 42 des Sensorschiebers 44 die Durchtrittsöffnung 38 frei. In dieser Endstellung kann die in der Eingabekammer 14 befindliche Leerflasche 16 mit Hilfe des mit einem Motor 66 angetriebenen Querschiebers 68, der den Verschiebeweg des Sensorsschiebers 44 im Bereich der Eingabekammer 14 kreuzt, durch die Durchtrittsöffnung 38 hindurch in das Leerflaschenmagazin 22 ausgeschoben werden.

Die Eingabekammer 14 wird bei zurückgezogenem Querschieber 68 im unteren Teil durch den Schieberstempel 116 begrenzt, während sie im oberen Teil entweder durch eine gehäusefeste oder durch eine sensorschieberfeste Begrenzungswand begrenzt ist. Erforderlichenfalls sind im Stempel 116 und in der darüber befindlichen Begrenzungswand nicht dargestellte Sensorblenden für den Durchtritt des Sensorlichts ausgespart.

Da die auf dem Boden 108 aufstehenden Fahrrollen 110 des Fahrgestells 20 einem allmählichen Verschleiß unterliegen, müssen Vorkehrungen getroffen werden, die eine verschleißunabhängige Ausfluchtung zwischen den Stellflächen 32 der Eingabekammern 14 einerseits und den Magazinböden 40 des Fahrgestells 20 andererseits bei in die Magazinkammer 18 eingeschobenem Fahrgestell 20 gewährleisten. Hierzu sind auf der Seite der Eingabekammern 14 in die Magazinkammer 18 eingreifende Stützrollen 112 vorgesehen, auf die das Fahrgestell 20 beim Einschieben in die Magazinkammer 18 unter Abheben der eingabekammerseitigen Fahrrollen 110 mit einer Führungsrinne 114 aufläuft.

Das Ausführungsbeispiel nach Fig. 4 unterscheidet sich von demjenigen nach Fig. 3 vor allem dadurch, daß die als optoelektronische Sendeempfänger ausgebildeten Sensoren 148 und ihre Spiegel 50 gehäusefest im Bereich des Verschiebewegs des Querschiebers 68 angeordnet sind, so daß der Sensorschieber 44 entfällt. Der Querschieber 68 ist mit Hilfe des Getriebemotors 66, einem Zahnrad 67 und einer Zahnstange 68 zwischen einer rückwärtigen, in durchgezogenen Linien dargestellten Eingabestellung und einer vorderen, in gestrichelten Linien dargestellten Endstellung horizontal in Richtung des Doppelpfeils 69 hin- und herverschiebbar. Außerdem treibt der Getriebemotor 66 mit seiner Abtriebswelle 160 eine als Zahnrad 162 aus magnetisierbarem Material und einer Magnetsonde 164 ausgebildeten inkrementalen Wegaufnehmer an, der im Zusammenwirken mit den Sensoren 148 zur Flaschenerkennung beiträgt. Der Querschieber 68 weist eine schieberfeste Plattform 120 auf, die als Stellfläche für die einzustellende Leerflasche 16 dient. Zur Seite des Antriebsmotors 66 hin ist eine schieberfeste Begrenzungswand 116 vorgesehen, während die Rückwand 36 der Eingabekammer gehäusefest angeordnet ist. Die Plattform 120 gelangt mit der auf ihr befindlichen Flasche 16 über den Verschiebeweg durch die Durchtrittsöffnung 38 hindurch in das Leerflaschenmagazin 22 und wird entlang dem Verschiebeweg zur Flaschenerkennung durch die Sensoren 148 berührungslos abgetastet. Die eigentliche Übergabe der Leerflasche 16 in das Leerflaschenmagazin 22 erfolgt durch einen Abstreifer 124, der bei ausgefahrenem Querschieber 116 mit Hilfe eines Antriebsmotors 126 über die Plattform 120 hinweg vor die Durchtrittsöffnung 38 verfahren wird, so daß beim anschließenden Zurückziehen des Querschiebers 116 die Leerflasche 16 von der Plattform 120 abgestreift wird. Der Flaschenabstreifer 124 dient bei diesem Ausführungsbeispiel zugleich als Verschlußtür für die Durchtrittsöffnung 42. Um bei geöffneter Eingabekammer 14 einen Durchgriff zu den Sensoren 148 und zur Durchtrittsöffnung 38 zu verhindern, ist zusätzlich eine Trennwand 128 vorgesehen, die starr mit dem Abstreifer 124 verbunden und gemeinsam mit diesem verschiebbar sein kann.

Die Magazinböden 40 weisen einen im wesentlichen rechteckigen Begrenzungsrand 118 auf, der bei den gezeigten Ausführungsbeispielen durch die vertikalen Außenwände des Fahrgestells 20 gebildet ist. Die Durchtrittsöffnungen 38 werden durch je einen Wanddurchbruch im eingabeseitigen Wandbereich des Fahrgestells 20 gebildet, die unter der Einwirkung einer nicht dargestellten Feder beim Herausnehmen des Fahrgestells aus der Magazinkammer 18 selbsttätig geschlossen werden.

Sobald einer der Magazinböden 40 voll ist, wird über das durch eine auftreffende Leerflasche 16 betätigte gehäusefeste Sensorelement 120 die Reflexionslichtschranke 122 oder ein Mikroschalter unter Abgabe eines "Voll"-Signals ausgelöst und die Schiebetür 12 der betreffenden Eingabekammer 14 gesperrt. Damit kann nur noch die andere Eingabekammer 14 mit Leerflaschen beschickt werden, bis auch deren Leerflaschenmagazin 22 voll ist. Ein Weiterbetrieb ist dann erst wieder möglich, wenn das Fahrgestell 20 mit den vollen Flaschenmagazinen 22 durch eines mit leeren Magazinen ersetzt wird. Um eine leichte Manövrierbarkeit zu gewährleisten, ist das Fahrgestell 20 mit relativ großen Fahrrollen 110 versehen. Zum Entleeren werden die Flaschen 16 zunächst vom oberen Magazinboden 40 von oben her entnommen und gegebenenfalls in bereitstehende Flaschenkästen einsortiert. Zum Entleeren des unteren Magazinbodens 40 wird der zuvor entleerte obere Magazinboden 40 beispielsweise an einem Scharniergelenk nach oben geklappt, um von oben her frei an die betreffenden Flaschen 16 herankommen zu können.

Zusammenfassend ist folgendes festzustellen: Die Erfindung bezieht sich auf ein Leerflaschen-Rücknahmegerät mit einer Eingabekammer 14 für Leerflaschen 16 und einem Fahrgestell 20 als Wechselmagazin 22. Um eine einfache Handhabung beim Beschicken und Entleeren des Wechselmagazins 22 zu gewährleisten, ist das Leerflaschenmagazin 22 über eine quer zur Eingabeöffnung 11 ausgerichtete verschließbare Durchtrittsöffnung 38 von der stationären Eingabekammer 14 aus zugänglich. Weiter ist eine Fördereinrichtung vorgesehen, die einen quer zur Eingaberichtung durch die Eingabekammer 14 hindurch in Richtung Durchtrittsöffnung 38 hin- und herverschiebbaren Querschieber 68 aufweist. Um unabhängig vom Verschleißzustand der Fahrrollen 110 einen glatten Übergang zwischen der Eingabekammer 14 und dem fahrgestellseitigen Magazinboden 40 zu gewährleisten, sind Vorkehrungen zum Ausfluchten des Magazinbodens mit der Stellfläche der zugehörigen Eingabekammer bei in die Magazinkammer eingeschobenem Fahrgestell 20 getroffen.

## Patentansprüche

1. Leerflaschen-Rücknahmegerät mit einem Gehäuse (10), mit mindestens einer durch eine verschließbare Eingabeöffnung (11) von außen her zugänglichen Eingabekammer (14) für Leerflaschen (16), mit einem an die Eingabekammer (14) anschließenden Leerflaschenmagazin (22), mit einer motorisch antreibbaren Fördereinrichtung (68) für den Transport einzelner Leerflaschen (16) aus der Eingabekammer (14) in das Leerflaschenmagazin (22), mit einer im Bereich der Eingabekammer (14) befindlichen Einrichtung (44,48; 70,72) zur Flaschenerkennung und mit einer vorzugsweise auf Ausgangssignale der Flaschenerkennungseinrichtung ansprechenden Steuereinrichtung (82) zur Ansteuerung der Fördereinrichtung (68) und gegebenenfalls einer Pfandgeldausgabe (28), wobei die Eingabekammer (14) eine Stellfläche (32) zur Aufnahme einer aufrecht stehenden Leerflasche (16) und das Leerflaschenmagazin (22) einen auf der Höhe der Stellfläche befindlichen Magazinboden (40) zur Aufnahme von aufrecht stehenden Leerflaschen (16) aufweisen, **dadurch gekennzeichnet, daß** das Leerflaschenmagazin (22) in einem in eine Magazinkammer (18) einschiebbaren Fahrgestell (20) angeordnet ist, wobei am Fahrgestell (20) und/oder am Gehäuse (10) zumindest einseitig auf der Seite der Eingabekammer (14) angeordnete Leit- oder Stützrollen (112) angeordnet sind, über die das Fahrgestell (20) beim Einfahren in die Magazinkammer (18) zumindest mit ihren eingabekammerseitigen Fahrrollen (110) vom Boden (108) in eine definierte Position innerhalb des Gehäuses (10) abhebbar ist.

2. Leerflaschen-Rücknahmegerät nach Anspruch 1, **gekennzeichnet durch** eine mit den Leit- und Stützrollen (112) zusammenwirkende Führungsrinne (114).

3. Leerflaschen-Rücknahmegerät nach Anspruch 1 oder 2, **dadurch gekennzeichnet, daß** das Fahrgestell mit einer Führungsrinne (114) unter Anheben der eingabekammerseitigen Fahrrollen (110) auf die gehäuseseitig angeordneten, auf der Seite der Eingabekammern (14) in die Magazinkammer (18) eingreifenden Leitund Stützrollen (112) aufläuft.

4. Leerflaschen-Rücknahmegerät nach einem der Ansprüche 1 bis 3, **dadurch gekennzeichnet, daß** das Gehäuse mindestens zwei übereinander angeordnete, mit je einem Sensorschieber (44) und/oder einem Querschieber (68) ausgestattete Eingabekammern (14) und das Fahrgestell (20) eine entsprechende Anzahl übereinander angeordnete Leerflaschenmagazine (22) aufweist, wobei die Magazinböden (40) der Leerflaschenmagazine (22) bei in die Magazinkammer (18) eingestelltem Fahrgestell (20) mit den Stellflächen (32) der zugehörigen Eingabekammern (14) fluchten.

5. Leerflaschen-Rücknahmegerät nach Anspruch 1 bis 4, **dadurch gekennzeichnet, daß** die Magazinböden (40) einen vorzugsweise durch vertikale Fahrgestellwände gebildeten, im wesentlichen rechteckigen Begrenzungsrand aufweisen, und daß in dem der Durchtrittsöffnung (38) gegenüberliegenden Begrenzungsrandbereich ein auf eine aufgeschobene Leerflasche (16) ansprechendes, vorzugsweise gehäusefestes Sensorelement (120) angeordnet ist.

6. Leerflaschen-Rücknahmegerät nach Anspruch 5, **dadurch gekennzeichnet, daß** das Sensorelement (120) als vorzugsweise um eine vertikale Achse gegen die Kraft einer Feder verschwenkbarer Hebel ausgebildet ist, der einen im Strahlengang einer Reflexionslichtschranke angeordneten Reflektor trägt oder einen Mikroschalter betätigt.

7. Leerflaschen-Rücknahmegerät nach Anspruch 5 oder 6, **dadurch gekennzeichnet, daß** das Sensorelement (120) im Bereich einer Randecke der Magazinböden (40) angeordnet ist, und daß die Durchtrittsöffnung (38) an ihrem zugehörigen Begrenzungsrand in Richtung zur diagonal gegenüberliegenden Begrenzungsrandecke hin außermittig versetzt angeordnet ist.

## Claims

1. An empty bottle collector comprising a housing (10), at least one intake chamber (14) for empty bottles (16), which intake chamber is accessible from outside through a closable intake aperture (11), an empty bottle store (22) following the intake chamber (14), a motor-drivable feeding mechanism (68) for the transport of individual empty bottles (16) from the intake chamber (14) into the empty bottle store (22), a mechanism (44, 48; 70, 72) provided in the area of the intake chamber (14) for recognizing the bottles, and a control mechanism (82) preferably reacting to output signals of the bottle-recognizing mechanism for controlling the feeding mechanism (68) and, if desired, a ticket output (28), wherein the intake chamber (14) has a placement surface (32) for receiving an upright positioned empty bottle (16) and the empty bottle store (22) has a store floor (40) provided at the level of the placement surface for receiving upright positioned empty bottles (16), **characterized in that** the empty bottle store (22) is arranged in a carriage (20), which can be moved into a store chamber (18), wherein guide or support rollers (122) are arranged on the carriage (20) and/or on the housing (10), which rollers are disposed at least on one side on the side of the intake chamber (14), through which rollers the carriage (20) can be lifted from the floor (108) when moving into the store chamber (18) with its rollers (110) to a defined position within the housing (10).

2. The empty bottle collector of claim 1, **characterized by** a guide groove (114) cooperating with the guide and support rollers (112).

3. The empty bottle collector according to claim 1 or 2, **characterized in that** the carriage runs up onto the guide and support rollers (112) disposed in the housing and extending into the store chamber (18) on the side of the intake chambers (14) with a guide groove (114), thereby lifting off the rollers (110) nearest the side of the intake chambers.

4. The empty bottle collector according to one of the claims 1 to 3, **characterized in that** the housing has at least two intake chambers (14) arranged one above the other and each equipped with a sensor slide (44) and/or a transverse slide (68), and the carriage (20) has a corresponding number of empty bottle stores (22) arranged one above the other, wherein the store floors (40) of the empty bottle stores (22) are aligned with the placement surfaces (32) of the associated intake chambers (14) when the carriage (20) is positioned in the store chamber (18).

5. The empty bottle collector according to one of the claims 1 to 4, **characterized in that** the store floors (40) have an essentially rectangular boundary edge preferably formed by vertical carriage walls, and that a preferably housing-fixed sensor element (120) reacting to an empty bottle (16) moved thereon is arranged in the boundary edge area opposite the aperture (38).

6. The empty bottle collector according to claim 5, **characterized in that** the sensor element (120) is designed preferably as a lever pivotal about a vertical axis against the force of a spring, which lever carries a reflector arranged in the beam path of a reflecting light barrier or operates a microswitch.

7. The empty bottle collector according to claim 5 or 6, **characterized in that** the sensor element (120) is arranged in the area of an edge corner of the store floors (40), and that the aperture (38) at its associated boundary edge is arranged shifted off center in direction toward a diagonally opposite boundary edge corner.

## Revendications

1. Dispositif pour le retournement de bouteilles vides, comprenant un carter (10), au moins une chambre d'introduction (14) pour des bouteilles vides (16) accessible de l'extérieur par une ouverture d'introduction (11) obturable, un magasin de bouteilles vides (22) faisant suite à la chambre d'introduction (14), un dispositif de transport (68) à entraînement motorisé pour le transport de bouteilles vides individuelles (16) de la chambre d'introduction (14) dans le magasin de bouteilles vides (22), un dispositif (44, 48 ; 70, 72) pour l'identification des bouteilles situé dans la région de la chambre d'introduction (14), et un dispositif de commande (82) pour la commande du dispositif de transport (68) et éventuellement d'une restitution de consigne (28), qui répond de préférence à des signaux de sortie du dispositif d'identification des bouteilles, la chambre d'introduction (14) comportant une surface de pose (32) pour la réception d'une bouteille vide (16) en position debout et le magasin de bouteilles vides (22) étant pourvu d'un fond de magasin (40) placé au niveau de la surface de pose pour la réception de bouteilles vides (16) en position debout, **caractérisé en ce que** le magasin de bouteilles vides (22) est logé dans un chariot (20) pouvant être engagé dans une chambre de magasin (18), des rouleaux de guidage ou d'appui (112) étant montés sur le chariot (20) et/ou sur le carter (10), au moins unilatéralement sur le côté de la chambre d'introduction (14), rouleaux par l'intermédiaire desquels le chariot (20) peut être relevé du sol (108), lors de l'entrée dans la chambre de magasin (18), au moins par ses roulettes (110) situées côté chambres d'introductions, dans une position définie à l'intérieur du carter (10).

2. Dispositif pour le retournement de bouteilles vides selon la revendication 1, **caractérisé par** une glissière de guidage (114) concourant avec les rouleaux de guidage et d'appui (112).

3. Dispositif pour le retournement de bouteilles vides selon l'une des revendications 1 et 2, **caractérisé en ce que** le chariot monte avec une glissière de guidage (114) sur les rouleaux d'appui et de guidage (112) disposés côté carter, qui s'engagent dans la chambre de magasin (18) sur le côté des chambres d'introduction (14), avec relèvement des roulettes (110) situées côté chambres d'introduction.

4. Dispositif pour le retournement de bouteilles vides selon l'une des revendications 1 à 3, **caractérisé en ce que** le carter comprend au moins deux chambres d'introduction (14) superposées, équipées chacune d'un coulisseau de détection (44) et/ou d'un coulisseau transversal (68), et **en ce que** le chariot (20) comporte un nombre correspondant de magasins de bouteilles vides (22) superposés, les fonds (40) des magasins de bouteilles vides (22) étant alignés avec les surfaces de pose (32) des chambres d'introduction (14) associées lorsque le chariot (20) est inséré dans la chambre de magasin (18).

5. Dispositif pour le retournement de bouteilles vides selon l'une des revendications 1 et 4, **caractérisé en ce que** les fonds de magasin (40) présentent un rebord périphérique sensiblement rectangulaire formé de préférence par des parois verticales du chariot, et **en ce que** dans la zone du rebord périphérique opposée à l'ouverture de passage (38) est disposé un élément de détection (120), de préférence solidaire du carter, qui répond à une bouteille vide (16) engagée.

6. Dispositif pour le retournement de bouteilles vides selon la revendication 5, **caractérisé en ce que** l'élément de détection (120) est réalisé sous la forme d'un levier pivotant de préférence autour d'un axe vertical, contre la force d'un ressort, qui porte un réflecteur placé dans la marche des rayons d'un barrage photoélectrique à lumière réfléchie ou actionne un microrupteur.

7. Dispositif pour le retournement de bouteilles vides selon l'une des revendications 5 et 6, **caractérisé en ce que** l'élément de détection (120) est disposé dans la région d'un coin du rebord des fonds de magasin (40), et **en ce que** l'ouverture de passage (38) est décentrée sur son bord périphérique associé en direction du coin du rebord périphérique diagonalement opposé.
